# EUROPÄISCHE PATENTSCHRIFT

(11) **EP 0 544 078 B1**
(45) Veröffentlichungstag und Bekanntmachung des Hinweises auf die Patenterteilung: **03.01.1996**
(21) Anmeldenummer: 92116565.0
(22) Anmeldetag: 28.09.1992
(51) Int. Cl.: B31B 23/00, B31B 19/98

(54) **Vorrichtung zum Abtrennen von mit Querschweissnähten versehenen Schlauchstücken von einer Bahn und zu deren Stapeln**
Device for cutting off tubular plastic sheets containing transverse welds from a continuous sheet, and stacking them
Dispositif pour la séparation d'une bande, des trançons tubulaires avec des soudures transversales et les empiler

(30) Priorität: 28.11.1991 DE 4139183; 30.04.1992 DE 4214365
(43) Veröffentlichungstag der Anmeldung: 02.06.1993
(73) Patentinhaber: Windmöller & Hölscher, D-49525 Lengerich (DE)
(72) Erfinder: Voss, Hans-Ludwig, Dipl.-Ing., W-4542 Tecklenburg 2 (DE); Schrödter, Andreas, Dipl.-Ing., W-4544 Ladbergen (DE); Köhn, Uwe, Dipl.-Ing., W-4500 Osnabrück (DE)
(74) Vertreter: Gossel, Hans K., Dipl.-Ing.

(56) Entgegenhaltungen:
- DE-A- 3 136 619
- DE-C- 3 201 170
- FR-A- 2 625 945

## Beschreibung

Die Erfindung betrifft eine Vorrichtung gemäß dem Oberbegriff des Anspruchs 1.

Bei der Herstellung beispielsweise von Beuteln, die mit hoher Taktzahl von einer intermittierend vorgeschobenen Kunststofffolienbahn abgeschweißt und anschließend gestapelt werden, besteht das Problem, daß beim Stapeln die nachlaufenden Querschweißnähte bzw. Bodenschweißnähte zu einem Zeitpunkt, in dem Stapel aufeinander zu liegen kommen, in dem diese noch nicht ausreichend abgekühlt sind, so daß ein Verkleben der aufeinanderliegenden Bodenschweißnähte in dem Stapel zu befürchten ist.

Es sind bereits zahlreiche Vorrichtungen bekannt geworden, die ein Abkühlen der Bodenschweißnähte vor dem Stapeln der abgeschweißten Abschnitte bewirken oder die andere Maßnahmen, beispielsweise ein versetzt zueinander erfolgendes Ablegen der Bodenschweißnähte, vorsehen, um ein Verkleben von Schweißnähten miteinander in dem Stapel zu verhindern.

Bei einer aus der DE-PS 32 01 170 bekannten Vorrichtung der eingangs angegebenen Art ist zwischen der Querschweiß- und Trennstation und der Stapelstation eine mit Blasluft bestrichene Kühlkammer vorgesehen, in der Bodenschweißnähte bei der Ablage der Abschnitte auf den Stapel gekühlt werden. Zusätzlich zu dem versetzten Ablegen der Abschnitte in dem Stapel, das ein Aufeinanderliegen der Bodenschweißnähte in dem Stapel verhindert, ist in dem unteren Bereich der Kühlkammer eine rotierende Rechentrommel vorgesehen, auf deren deren Hüllzylinder bildenden rotierenden Stangen, die mit den Bodenschweißnähten versehenen Enden der Abschnitte derart fallen, daß sie aufgefächert werden.

Aufgabe der Erfindung ist es, eine Vorrichtung der eingangs angegebenen Art zu schaffen, die eine gute Kühlung der nachlaufenden oder bodenseitigen Schweißnähte der Abschnitte gewährleistet, so daß diese aufeinanderliegend gestapelt werden können, ohne daß ein Verkleben im Bereich der Bodenschweißnähte befürchtet werden muß.

Erfindungsgemäß wird diese Aufgabe bei einer Vorrichtung der gattungsgemäßen Art durch die Merkmale des kennzeichnenden Teils des Anspruchs 1 gelöst.

Dabei kann die Trommel kontinuierlich oder vorzugsweise intermittierend angetrieben sein. Nach jedem Vorschub des vorauslaufenden Endes der Bahn und dessen Fixieren in der Stapelbildestation wird der mit einer hinteren Querschweißnaht versehene und von der Bahn abgetrennte Abschnitt durch Drehung der Trommel von einer den Hüllzylinder bildenden Stange oder einem Wandungsteil mitgenommen, so daß das hintere mit der Bodenschweißnaht auf einem Umweg geführt wird und dadurch auskühlen kann.

Zweckmäßigerweise ist die Trommel mit zwei einander gegenüberliegenden zylinderschalenförmigen Wandungsteilen versehen.

Nach einer besonders bevorzugten Ausführungsform ist vorgesehen, daß etwa in einer horizontalen Ebene innerhalb des Hüllzylinders der Trommel ein Leitblech angeordnet ist. Dieses Leitblech gewährleistet einen störungsfreien Durchschub des vorauslaufenden Endes der Bahn durch die Spalte der Trommel.

Nach einer Weiterentwicklung der Erfindung ist vorgesehen, daß auf der Unterseite des Leitblechs eine langgestreckte, mit einer Luftleitung in Verbindung stehende Kammer angeordnet ist, deren untere Wandung mit Luftaustrittsdüsen versehen ist. In diese Kammer kann unter Druck stehende Blasluft eingeleitet werden, so daß aus den Düsen Blasluft austritt, die das jeweils hintere Ende eines geschweißten Abschnitts oder Beutels nach unten bläst, so daß sich dieser auf den sich bildenden Stapel legt. Entsprechend den Ausschnitten in dem Mantel der Trommel erfolgt der Austritt von Blasluft aus den Düsen zweckmäßigerweise im Takt der Drehung. Die aus den Düsen der Kammer ausgeblasene Blasluft unterstützt nicht nur die gute Ablage der Abschnitte oder Beutel auf den Stapel, sondern bewirkt zusätzlich auch eine Kühlung der Schweißnähte.

Zweckmäßigerweise ist der der Querschweiß- und Quertrennstation zugewandte Teil des Leitbleches nach unten abgewinkelt oder abgebogen, so daß er einen rampenförmigen Auflaufbereich für das frei vorgeschobene Ende der Bahn bildet.

Nach einer vorteilhaften Ausgestaltung ist vorgesehen, daß zwischen der Querschweiß- und Quertrennstation und der Trommel ein Klemmbackenpaar angeordnet ist, dessen untere Backe derart mit einem elastischen Streifen versehen ist, daß er sich in den Spalten zwischen zwei Stangen o.dgl. auf den Randbereich des Leitbleches abstützt. Durch diesen elastischen Streifen ist der Spalt zwischen der Klemmbacke und dem Leitblech überbrückt, so daß es zu einem Anstoßen oder Verhaken des frei vorgeführten Endes der Schlauchbahn nicht kommen kann.

Zweckmäßigerweise ist auch die untere Backe des Klemmbackenpaars absenkbar und hebbar ausgebildet.

In weiterer Ausgestaltung der Erfindung ist vorgesehen, daß an dem der Stapelstation zugewandten Randbereich des Leitbleches ein elastischer Streifen befestigt ist, der die Spalte zwischen den Stangen o.dgl. in radialer Richtung durchsetzt. Dieser elastische Streifen überbrückt einmal den Spalt zwischen dem Leitblech und der Stapelstation bzw. dem hinteren Ende des Stapeltisches der Stapelstation. Zum anderen streicht er bei der Drehung der Trommel den hinteren Bereich des noch auf dem Leitblech liegenden Abschnitts über die Rückseite der nächstfolgenden Stange bzw. des Wandungsteils der Trommel schlaufenförmig aus, so daß eine besonders gute Auskühlung der Bodenschweißnaht erreicht wird.

Zweckmäßigerweise bildet sich der Stapel mit seinem hinteren Ende zwischen der Trommel und dem hinteren Rand eines Stapeltisches frei nach unten hängend aus. Sobald die hinteren Bereiche der gestapelten Abschnitte durch die Drehung der Trommel von den diese mitnehmenden Stangen oder Wandungsabschnitten freigekommen sind, liegen sich diese gegen den nach unten hängenden Teil des sich bildenden Stapels an.

Ein Ausführungsbeispiel der Erfindung wird nachstehend anhand der Zeichnung näher erläutert. In dieser zeigt
- Fig. 1: eine Vorrichtung zum Herstellen von von einer Schlauchfolienbahn abgeschweißten Beuteln, zum Stapeln der Beutel und zum Stanzen und zum Abtransportieren der Beutelstapel in schematischer Seitenansicht,
- Fig. 1a: eine Draufsicht auf einen mit Kopf- und Bodenschweißnähten und mit Seitenfalten und Stapellöchern versehenen Schlauchabschnitt,
- Fig. 1b: eine Draufsicht auf den nachlaufenden Teil des Beutelstapels, der mit sog. Hemdchenausschnitten versehen ist, und
- Fig. 2-7: die Querschweiß- und Quertrennstation und Stapelstation der Vorrichtung nach Fig. 1 in vergrößerter Darstellung und in unterschiedlichen Betriebsstellungen, wobei die durch ein mit der Unterseite des Leitblechs verbundenes zylinderschalenförmig gekrümmtes Blech gebildete Blasluftkammer nur in Fig. 7 dargestellt ist.

Bei der aus Fig. 1 ersichtlichen Vorrichtung zieht ein Vorzugsrollenpaar 1 eine Doppelbahn bzw. eine flachgelegte Schlauchfolienbahn aus thermoplastischem Kunststoff, beispielsweise von einer Vorratsrolle taktweise ab. Diesem Vorzugsrollenpaar ist eine Schweißeinrichtung 2 nachgeordnet, durch welche einzelne Beutel von der Folienbahn abgetrennt werden. Die einzelnen Beutel werden dann über eine Überleitvorrichtung 3 einer Stapelstation 4 zugeführt. Nach dem Bilden eines Stapels vorbestimmter Größe wird dieser dann von einem Greiferwagen 5 ergriffen und einer Stanze 6 zugeführt. Mittels dieser Stanze 6 wird der Stapel so ausgestanzt, daß ein Hemdchenbeutelstapel 7 entsteht, der dann von einer weiteren Transporteinrichtung 8 auf ein Abführförderband 9 derart abgelegt, daß die einzelnen Stapel 10 in Schuppenformation auf dem Band 9 liegen. Eine derartige Anlage ist bis auf die Überleitvorrichtung 3 bekannt. Im folgenden soll daher anhand der Figuren 1-7 lediglich die Konstruktion in diesem Bereich sowie die Funktion der Überleitvorrichtung erläutert werden.

Dabei ist aus der Figur 2 eine Schweißeinrichtung 2 zu erkennen, welche einen oberen und einen unteren Schweißbalken 11 und 12 aufweist, die gegeneinander bewegt werden können. Beide Schweißbacken weisen eine mittige Nut 13 und 14 auf, wobei in der oberen Nut 13 ein Trennmesser 15 angeordnet ist, das in die untere Nut 14 eintauchen kann und dabei die zwischen den Schweißbacken 19,20 gehaltene Schlauchfolienbahn durchtrennt. Jeder Schweißbalken 11 und 12 weist zwei parallel zueinander verlaufende Schweißbacken 17,18 bzw. 19,20 auf, so daß während des Schweißvorganges zwei parallel zueinander verlaufende Schweißnähte gebildet werden, zwischen denen dann der Schnitt stattfindet. In der Figur 2 ist dabei mit 21 die vorlaufende Kopfnaht und mit 22 die nachlaufende Bodennaht bezeichnet. Die nachfolgende Bodennaht 22 befindet sich dabei an einem bereits aufgenadelten Sackstück 23.

Aus der Figur 2 ist weiterhin zu erkennen, daß der eigentlichen Schweißeinrichtung 2 Klemmbacken 24 und 25 zugeordnet sind, so daß die Folie während des Schweißvorganges einerseits von der Klemmeinrichtung 24, 25 und andererseits von dem Vorzugswalzenpaar 1 festgehalten wird. In dem Abstandsraum zwischen der Schweißeinrichtung 2 und der Stapelstation 4 ist ein über die Breite der Gesamtmaschine verlaufendes Rohr 26 auf nicht dargestellte Weise drehbar gelagert, welches zwei breite gegenüberliegende Schlitze 27 und 28 aufweist. Im Inneren dieses Rohres ist ein Überleitblech 29 angeordnet, welches in den Seitenteilen der Maschine fest gelagert sein kann.

Wie aus Fig. 7 ersichtlich ist, kann nach einer bevorzugten Ausführungsform mit der Unterseite des Leitblechs 29 ein bogenförmig gekrümmtes Blech, vorzugsweise ein zylinderschalenförmig gekrümmtes Blech verbunden sein, das eine durch das Leitblech 29 geschlossene Blasluftkammer bildet. Das bogenförmig gekrümmte Blech ist mit Reihen von Bohrungen versehen, die Blasluftdüsen bilden, aus denen in Richtung der Pfeile Blasluft austreten kann. Die Seiten der langgestreckten Blasluftkammer sind durch nicht dargestellte Stirnbleche geschlossen, wobei ein Stirnblech mit einem Anschluß zur Zuführung der Blasluft versehen ist. Die Blasluftzufuhr wird zweckmäßigerweise derart im Takt geschaltet, daß aus den Blasluftdüsen immer dann Blasluft austritt, wenn ein sich von dem jeweils unteren Mantelbereich der Trommel 26 lösendes hinteres Abschnitt- oder Beutelende auf den herabhängenden hinteren Teil des sich bildenden Stapels abgeblasen werden muß.

Wie dabei aus Figur 2 zu erkennen ist, ist mit der unteren Klemmbacke 25 ein Streifen 30 fest verbunden, der aus elastischem Material, beispielsweise einem Teflonband besteht. Dieser Streifen 30 überbrückt den geringen Abstand von der unteren Klemmbacke 25 zum Überleitblech 29. Auf der diesem Streifen 30 gegenüberliegenden Seite des Überleitbleches 29 ist mit letzterem ein weiterer Streifen 31 ebenfalls aus elastischem Material fest verbunden, der den Freiraum zwischen dem dem Betrachter zugewandten rechten Ende des Überleitbleches 29 zur Stapelstation 4 überbrückt.

Die Funktion der vorstehend beschriebenen Vorrichtung wird nachstehend näher erläutert. In der Fig. 2 ist die Situation dargestellt, in der bereits zwei Sackstücke in der Stapelstation 4 aufgenadelt sind. Das zuletzt aufgenadelte Sackstück 23 hängt allerdings noch nicht frei herunter, vielmehr schlingt sich das bodenseitige Ende noch zum Teil um den unteren Mantelbereich 26' des Rohres 26. In diesem Moment wird das Vorzugswalzenpaar 1 betätigt, so daß die Schlauchbahn mit vorauslaufender Kopfnaht 21 entsprechend der gewünschten Sacklänge vorgetragen wird. Das Ende dieser Vorzugsbewegung ist in Figur 3 dargestellt. Aus dieser Figur ist zu erkennen, daß die Nadeln 32 so tief angeordnet sind, daß sie den Vorschub der Folienbahn nicht behindern. Die Folienbahn ist dabei durch die beiden Schlitze 27 und 28 des Rohres 26 hindurchgeführt und legt sich zum Teil auf das Überleitblech 29 auf. Nach dem Vorzug fahren dann die beiden Klemmbacken 24 und 25 gegeneinander, so daß im Bereich der Schweißeinrichtung 2 die Folienbahn einerseits durch die Klemmbacken 24 und 25 und andererseits durch das Vorzugswalzenpaar 1 eingeklemmt wird. Während der Bewegung der Klemmbacken 24 und 25 gegeneinander bewegt sich auch die Leiste 33 der Stapelstation 4 nach unten, so daß die Schlauchfolienbahn in diesem Bereich auf die Nadel 32 aufgenadelt wird. Sobald dies geschehen ist, fahren die beiden Schweißbalken 11 und 12 gegeneinander, wodurch zwei Schweißnähte 21 und 22 gebildet werden, zwischen denen die Schlauchfolienbahn durch das Messer 15 quergetrennt wird. Diese Situation ist in Figur 5 dargestellt. Unmittelbar danach bewegen sich die Schweißbalken 11 und 12 ebenso wie die Klemmbacken 24 und 25 auseinander, wobei gleichzeitig das Rohr 26 im Uhrzeigersinn verdreht wird. Aus Figur 6 ist dabei zu ersehen, daß der vor dem zuletzt abgeschweißten Sack aufgenadelte Sack beginnt, sich mit seinem Endbereich von dem Mantelbereich 26'' des Rohres 26 zu lösen, so daß er nach unten fallen und sich gegen den Teilstapel 34 anlegen kann. Während der weiteren Drehbewegung des Rohres 26 gelangt dann die vorlaufende Kante des Mantelbahnbereiches 26' in Kontakt mit dem zuletzt abgetrennten Sackstück 23, so daß dieses von der vorlaufenden Kante des Mantelbereiches 26' mitgenommen wird, weil ja die Leiste 33 noch in der unteren Stellung verharrt und das Sackstück 23 festklemmt. Diese Situation ist in Figur 7 dargestellt. Während der weiteren anschließenden Drehung des Rohres 26 im Uhrzeigersinn erreicht dieses die in Figur 2 dargestellte Lage, woraufhin dann die Leiste 33 angehoben wird. In analoger Weise wiederholt sich darauf folgend jedesmal wieder das Schweißen eines neuen Sackstückes.

Durch die vorstehend beschriebene Vorrichtung wird sichergestellt, daß die Bodenschweißnähte 22 durch die Verwendung des geschlitzten Rohres 26 genügend Zeit haben, teilweise abzukühlen, bevor sie sich auf die Bodennähte 22 der Sackstücke auflegen, die bereits aufgenadelt sind.

Die Verwendung des Überleitbleches 29 im drehbaren Rohr 26 gewährleistet eine einwandfreie Übergabe des vorlaufenden Schlauchstückes von der Trenneinrichtung zur Stapelstation 4. Um diese Übergabe in der letzten Kosequenz sicher zu gestalten, sind die Streifen 30 und 31 vorgesehen, die insbesondere dann vorhanden sein müssen, wenn mit einem Blasluftkamm gearbeitet wird, durch den die Folie aus dem Vorzugswalzenpaar ausgetragen wird. Die Streifen 30 und 31 verhindern dann nämlich auftretende Turbulenzen im Bereich des Rohres 26. Das Oberleitblech 29 ist auf seiner der Schweißeinrichtung 2 zugewandten Seite nach unten abgebogen, so daß der Streifen 30 auch bei abgesenkter Klemmbacke 25 auf dem Überleitblech 29 aufliegt.

## Patentansprüche

1. Vorrichtung zum Anbringen von Querschweißnähten und Quertrennschnitten oder Querschweißtrennähten an eine intermittierend vorgeschobene und/oder vorgetragene Schlauch- oder Halbschlauchbahn aus thermoplastischem Kunststoff und zum Stapeln der abgetrennten Abschnitte
mit einer taktweise arbeitenden Querschweiß- und Quertrennstation (2) zum Abtrennen von mit Bodenschweißnähten und ggf. zusätzlich mit vorauslaufenden Kopfschweißnähten versehenen Abschnitten, vorzugsweise von Beutelabschnitten, von der Bahn,
mit einer taktweise arbeitenden Stapelstation (4), die mit Einrichtungen zum Festhalten oder Fixieren der zugeführten Abschnitte versehen ist und
mit einer zwischen der Querschweiß- und Quertrennstation (2) und der Stapelstation (4) gelagerten Trommel (26) mit querliegender Achse, deren Hüllzylinder durch mindestens zwei Stangen oder Wandungsteile gebildet ist,
**dadurch gekennzeichnet**,
daß die Trommel (26) im Förderweg der Bahn liegt und im Schweißtakt um einen Winkelschritt drehbar angetrieben ist, der den der Anzahl der Stangen o.dgl. entsprechenden Bruchteil einer Umdrehung (360°/Anzahl der Stangen o.dgl.) beträgt, und daß im Takt der Ablage ein Durchschubweg für die Bahn durch Spalte der Trommel hindurch zwischen der Querschweiß- und Quertrennstation und der Stapelstation vorhanden ist.

2. Vorrichtung nach Anspruch 1, dadurch gekennzeichnet, daß die Trommel (26) mit zwei einander gegenüberliegenden zylinderschalenförmigen Wandungsteilen (26',26'') versehen ist.

3. Vorrichtung nach Anspruch 1 oder 2, dadurch gekennzeichnet, daß etwa in einer horizontalen Ebene innerhalb des Hüllzylinders der Trommel ein Leitblech (29) angeordnet ist.

4. Vorrichtung nach einem der Ansprüche 1 bis 3, dadurch gekennzeichnet, daß auf der Unterseite des Leitblechs (29) eine langgestreckte, mit einer Luftleitung in Verbindung stehende Kammer angeordnet ist, deren untere Wandung mit Luftaustrittsdüsen versehen ist.

5. Vorrichtung nach einem der Ansprüche 1 bis 4, dadurch gekennzeichnet, daß der der Querschweiß- und Quertrennstation (2) zugewandte Teil des Leitbleches (29) nach unten hin abgewinkelt oder abgebogen ist.

6. Vorrichtung nach einem der Ansprüche 1 bis 5, dadurch gekennzeichnet, daß zwischen der Querschweiß- und Quertrennstation ein Klemmbackenpaar (24,25) angeordnet ist, dessen untere Backe (25) einen elastischen Streifen (30) derart trägt, daß er sich in den Spalten zwischen zwei Stangen o.dgl. auf den Randbereich des Leitblechs (29) abstützt.

7. Vorrichtung nach Anspruch 6, dadurch gekennzeichnet, daß auch die untere Backe (25) des Klemmbackenpaars (24,25) absenkbar und hebbar ist.

8. Vorrichtung nach einem der Ansprüche 1 bis 7, dadurch gekennzeichnet, daß an den der Stapelstation (4) zugewandten Randbereich des Leitblechs (29) ein elastischer Streifen (31) befestigt ist, der die Spalte zwischen den Stangen o.dgl. der Trommel (26) in radialer Richtung durchsetzt.

9. Vorrichtung nach einem der Ansprüche 1 bis 8, dadurch gekennzeichnet, daß der sich bildende Stapel sich mit seinem hinteren Ende (34) zwischen der Trommel (26) und dem hinteren Rand eines Stapeltisches frei nach unten hängend ausbildet.

## Claims

1. Device for applying transverse welds and transverse separating cuts or transverse separating welds to an intermittently pushed-forward and/or advanced tubular or half-tubular sheet of thermoplastic material and for stacking the detached sections, having a cyclically operating transverse welding and transverse separating station (2) for detaching from the sheet sections provided with bottom welds and, if appropriate, additionally with leading top welds, preferably bag sections; having a cyclically operating stacking station (4), which is provided with means for securely holding or fixing the fed-in sections; and having a drum (26), which is mounted between the transverse welding and transverse separating station (2) and the stacking station (4), has a transversely lying axis, and the enveloping cylinder of which is formed by at least two rods or wall parts; characterized in that the drum (26) lies in the conveying path of the sheet and is driven rotatably in the welding cycle by one angular increment which amounts to the fraction of a revolution corresponding to the number of rods or the like (360°/number of rods or the like); and in that in the depositing cycle there is a push-through path for the sheet through gaps of the drum between the transverse welding and transverse separating station and the stacking station.

2. Device according to Claim 1, characterized in that the drum (26) is provided with two mutually opposite cylinder shell-shaped wall parts (26', 26'').

3. Device according to Claim 1 or 2, characterized in that a baffle (29) is arranged approximately in the horizontal plane within the enveloping cylinder of the drum.

4. Device according to one of Claims 1 to 3, characterized in that on the underside of the baffle (29) there is arranged an elongate chamber, which is in connection with an air line and the lower wall of which is provided with air-outlet nozzles.

5. Device according to one of Claims 1 to 4, characterized in that the part of the baffle (29) facing the transverse welding and transverse separating station (2) is angled away or bent away downwards.

6. Device according to one of Claims 1 to 5, characterized in that between the transverse welding and transverse separating station and the drum there is arranged a pair of clamping jaws (24, 25), the lower jaw (25) of which bears a flexible strip (30) in such a way that it is supported on the edge region of the baffle (29) in the gaps between two rods or the like.

7. Device according to Claim 6, characterized in that the lower jaw (25) of the pair of clamping jaws (24, 25) is also lowerable and raisable.

8. Device according to one of Claims 1 to 7, characterized in that on the edge region of the baffle (29) facing the stacking station (4) there is fastened a flexible strip (31) which passes in a radial direction through the gaps between the rods or the like of the drum (26).

9. Device according to one of Claims 1 to 8, characterized in that the stack forming develops with its rear end (34) hanging freely downwards between the drum (26) and the rear edge of a stack table.

## Revendications

1. Dispositif pour appliquer des cordons de soudure transversaux et des coupes de séparation transversales ou des cordons de séparation de soudures transversaux à une gaine ou demi-gaine tubulaire poussée et/ou portée vers l'avant par intermittence en matière synthétique thermoplastique et pour empiler les tronçons séparés, avec une station de soudage transversale et de séparation transversale (2) fonctionnant en cadence pour séparer des tronçons pourvus de cordons de soudure de fond et, le cas échéant additionnellement de cordons de soudure de tête passant devant, de préférence de tronçons de sacs, de la bande, et avec une station d'empilage fonctionnant en cadence (4) qui est pourvue de dispositifs pour retenir ou fixer les tronçons amenés, et avec un tambour (26) logé entre la station de soudage transversal et de séparation transversale (2) et la station d'empilage (4) avec un axe transversal dont le cylindre externe est formé par au moins deux tiges ou parties de paroi, caractérisé en ce que le tambour (26) se situe dans le trajet de convoyage de la bande et est entraîné de façon rotative suivant la cadence de soudage selon un pas angulaire qui représente la fraction d'un tour (360°/nombre des tiges ou analogue) correspondant au nombre des tiges ou analogue, et en ce que, suivant la cadence du dépot, il existe un trajet de passage pour la bande à travers des fentes du tambour entre la station de soudage transversal et de séparation transversale et la station d'empilage.

2. Dispositif selon la revendication 1, caractérisé en ce que le tambour (26) est pourvu de deux parties de paroi en forme de coque cylindrique (26', 26'') opposées l'une à l'autre.

3. Dispositif selon la revendication 1 ou 2, caractérisé en ce qu'il est disposé à peu près dans un plan horizontal à l'intérieur du cylindrique extérieur du tambour une tôle de guidage (29).

4. Dispositif selon l'une des revendications 1 à 3, caractérisé en ce qu'il est disposé sur le côté inférieur de la tôle de guidage (29) une chambre allongée, en liaison avec un conduit d'air dont la paroi inférieure est pourvue de buses de sortie d'air.

5. Dispositif selon l'une des revendications 1 à 4, caractérisé en ce que la partie de la tôle de guidage (29) orientée vers la station de soudage transversal et la station de séparation transversale est coudée ou pliée vers le bas.

6. Dispositif selon l'une des revendications 1 à 5, caractérisé en ce qu'il est disposé entre la station de soudage transversal et de séparation transversale une paire de mâchoires de serrage (24, 25) dont la mâchoire inférieure (25) porte une bande élastique (30) de telle sorte qu'elle prend appui dans les lentes entre deux tiges ou analogue sur la zone de bord de la tôle de guidage (29).

7. Dispositif selon la revendication 6, caractérisé en ce que la mâchoire inférieure (25) de la paire de mâchoire de soudage (24, 25) peut également être abaissée et relevée.

8. Dispositif selon l'une des revendications 1 à 7, caractérisé en ce qu'il est fixé à la zone de bord de la tôle de guidage (29) orientée vers la station d'empilage (4) une bande élastique (31) qui traverse les fentes entre les tiges ou analogues du tambour (26) dans la direction radiale.

9. Dispositif selon l'une des revendications 1 à 8, caractérisé en ce que la pile qui se forme est réalisée de façon que son extrémité arrière (34) entre le tambour (26) et le bord arrière d'une table d'empilage pend librement vers le bas.
